# EUROPÄISCHE PATENTSCHRIFT

(11) **EP 0 094 608 B1**
(45) Veröffentlichungstag und Bekanntmachung des Hinweises auf die Patenterteilung: **07.08.1985**
(21) Anmeldenummer: 83104628.9
(22) Anmeldetag: 11.05.1983
(51) Int. Cl.: B21D 43/20, B23Q 7/00

(54) **Automatische Abstapelanlage für Blechpressteile**
Automatic stacking device for pressed sheet steel pieces
Dispositif d'empilage automatique pour pièces façonnées en tôle

(30) Priorität: 15.05.1982 DE 3218450
(43) Veröffentlichungstag der Anmeldung: 23.11.1983
(73) Patentinhaber: AUDI AG, 85045 Ingolstadt (DE)
(72) Erfinder: Hartlieb, Dieter, D-7102 Weinsberg (DE)
(74) Vertreter: Speidel, Eberhardt

## Beschreibung

Die Erfindung bezieht sich auf eine automatische Abstapelanlage für Blechpressteile, die einzeln aus einer Presse herausgenommen werden.

Die Herstellung von komplizierten Blechpressteilen, beispielsweise Karosserieteilen, erfolgt heutzutage weitgehend vollautomatisch unter Verwendung von Pressenstraßen, in denen an deren Anfang eine Blechplatine eingeführt wird, die automatisch von einer Presse zur anderen gefördert wird, sodaß am Ende das fertige Blechpressteil herausgenommen werden kann. Die Abnahme und das Abstapeln der fertigen Blechpressteile erfolgte bisher von Hand, da die sehr kurzen Taktzeiten von beispielsweise 4 Sekunden ein automatisches Abstapeln nicht zuließen. Der Erfindung liegt die Aufgabe zugrunde, auch das Abstapeln derartiger Blechpressteile zu automatisieren.

Diese Aufgabe wird erfindungsgemäß durch die Merkmale des Anspruchs 1 gelöst.

Bei einer bevorzugten Ausführung weist der Ablagetisch zwei in einem Winkelabstand von z. B. 135° angeordnete Ablagestellen auf und ist um den gleichen Winkel in der einen und in der anderen Richtung schwenkbar. Für jede Ablagestelle ist eine Greifereinrichtung und ein Speichersystem mit zwei Speichern vorgesehen. Durch das Stapeln mehrerer Blechpressteile abwechselnd auf der einen und auf der anderen Ablagestelle des Ablagetisches und das wechselweise Arbeiten der beiden Greifereinrichtungen in Verbindung mit den diesen zugeordneten Speichersystemen läßt sich die für die automatische Abstapelung erforderliche Zeitspanne gewinnen. Wenn beispielsweise eine Taktzeit der Pressenstraße von 4 Sekunden angenommen wird und auf den Ablagestellen jeweils drei Blechpressteile abgelegt werden, so ergibt sich für jede der beiden Greifereinrichtungen eine Taktzeit von 24 Sekunden, die ausreicht, um die Greifereinrichtung in die Greifposition zu bringen, den Stapel auf der Ablagestelle zu ergreifen und in den Speicher zu transportieren. Die genannte Zeitspanne ist auch ausreichend, um einen vollen Speicher durch Drehen der Drehscheibe durch einen leeren Speicher zu ersetzen, den vollen Speicher von der Drehscheibe zu entnehmen und stattdessen einen Leerspeicher auf die Drehscheibe aufzusetzen.

An die erfindungsgemäße Abstapelanlage können sich übliche Fördersysteme für die beladenen Speicher bzw. die Leerspeicher anschließen.

Ein Ausführungsbeispiel der Erfindung wird im folgenden unter Bezugnahme auf die Zeichnung beschrieben, in der eine automatische Abstapelanlage schematisch dargestellt ist.

Mit 1 ist die letzte Presse einer Pressenstraße bezeichnet, aus der ein fertiges Blechpressteil mittels eines um eine senkrechte Achse 2 schwenkbaren Greifers 3 entnommen wird. In der Längsmittelebene 4 der Pressenstraße ist ein Ablagetisch 5 um eine senkrechte Achse 6 schwenkbar angeordnet. Der Ablagetisch 5 weist zwei Ablagestellen 7 und 8 auf, die in einem Winkelabstand von z. B. 135° angeordnet sind. Der Ablagetisch 5 ist in beiden Richtungen um die senkrechte Achse 6 ebenfalls um 135° verschwenkbar, und zwar aus der dargestellten Lage in der Zeichnung entgegen dem Uhrzeigersinn, sodaß die auf der Aufnahmestation befindliche Ablagestelle 7 die gestrichelt eingezeichnete Lage 7' auf der Abgabestation einnimmt, während die an die Ablagestelle 8 die Position der Ablagestelle 7 auf der Aufnahmestation einnimmt. Von dieser Stellung kann der Ablagetisch wieder zurück in die dargestellte Stellung geschwenkt werden.

Jeder Ablagestelle 7, 8 ist eine elektronisch gesteuerte Greifereinrichtung 9 bzw. 10 zugeordnet, die um eine senkrechte Achse 11 bzw. 12 schwenkbar ist und einen Teleskop-Greiferarm 13 bzw. 14 mit einem Greifkopf 15 bzw. 16 aufweist. Die Greifereinrichtung 9 befindet sich in einer Aufnahmestellung, die Greifereinrichtung 10 in einer Abgabestellung.

Jeder Greifereinrichtung 9, 10 ist eine Drehscheibe 17 bzw. 18 zugeordnet, die zwei diametral gegenüberliegende Lagerstellen 19, 20 bzw. 21, 22 für bewegliche Speicher A, B bzw. C, D aufweist. Jede Drehscheibe 17, 18 ist um einen Winkelschritt von 180° drehbar, sodaß jeder Speicher abwechselnd eine erste Lage, in der sich in der Zeichnung die Speicher A und C befinden und eine zweite Lage, in der sich in der Zeichnung die Speicher Bund D befinden, einnehmen kann.

Neben den Drehscheiben 17, 18 ist senkrecht zur Längsmittelebene 4 ein Verteilerwagen 23 auf Schienen 24 verschiebbar. Der Verteilerwagen 23 ist auf vier Positionen verschiebbar, nämlich eine Position I, in welcher er dem in der zweiten Lage befindlichen Speicher (Speicher B) auf der Drehscheibe 17 gegenüberliegt, einer Position 11, in welcher er dem in der zweiten Lage befindlichen Speicher (Speicher D) auf der Drehscheibe 18 gegenüberliegt, eine Position lll, die als Leerspeicher-Aufnahmestation bezeichnet wird, sowie eine Position IV, die als Vollspeicher-Abgabestation bezeichnet wird. An die Positionen 111 und IV schließen sich übliche Fördereinrichtungen für die Anlieferung von Leerspeichern bzw. für den Abtransport der beladenen Speicher an.

Die Lagerstellen 19, 20, 21 und 22 sowie der Verteilerwagen 23 sind mit Förderbändern 25 versehen, um die darauf befindlichen Speicher in Richtung der Doppelpfeile verschieben zu können. Der Verteilerwagen 23 selbst wird durch einen nicht dargestellten Elektromotor angetrieben.

Wenn die Speicher mit senkrechten Fächern zur Aufnahme der Blechpressteile versehen sind, sind die Lagerstellen 19-22 zusätzlich mit einer Vertakteinrichtung zum taktweisen Verschieben der Speicher senkrecht zu den eingezeichneten Doppelpfeilen versehen, um ein Fach nach dem anderen an der gleichen Stelle laden zu können.

Schließlich ist mit 26 eine Prüfstation bezeichnet, auf der in bestimmten Intervallen ein Stapel an Blechpressteilen von der Greifereinrichtung 9 abgelegt wird, um eine Qualitätskontrolle durchzuführen.

Die Arbeitsweise der dargestellten Anlage ist folgende :
Bei Inbetriebnahme der Anlage sind alle Speicher A, B, C und D leer. Der Greifer 3 entnimmt der Presse 1 nacheinander beispielsweise drei Blechpressteile und legt sie aufeinander auf der Aufnahmestation befindlichen Ablagestelle 7 ab. Dann wird der Ablagetisch 5 um 135° in der Zeichnung entgegen dem Uhrzeigersinn geschwenkt, wodurch der Ablagetisch 7 in die Position 7' (Abgabestation) und damit in den Arbeitsbereich der Greifereinrichtung 9 gelangt. Gleichzeitig kommt die Ablagestelle 8 in die Position der Ablagestelle 7, also auf die Aufnahmestation. Die Greifereinrichtung 9 nimmt den Stapel von Blechpressteilen von der Ablagestelle 7 ab und fördert ihn in den Speicher A. Inzwischen hat der Greifer 3 drei Blechpressteile auf der Ablagestelle 8 abgelegt. Der Ablagetisch 5 wird nun um 135° in der Zeichnung im Uhrzeigersinn verschwenkt, sodaß die Ablagestelle 8 in die dargestellte Lage (Abgabestation) und somit in den Greifbereich der Greifereinrichtung 10 gelangt. Dieser nimmt den Stapel an Blechpressteilen auf und fördert ihn in den Speicher C. Auf diese Weise werden die Speicher A und C abwechselnd beschickt. Wenn der Speicher A voll ist, so wird die Drehscheibe 17 um 180° gedreht, sodaß nun der leere Speicher B an die Stelle des Speichers A tritt. Der Speicher A wird auf den Verteilwagen 23 geschoben und dieser in die Position IV bewegt. Dort wird der Speicher A von einem nicht dargestellten Transportsystem abgeholt. Der nun leere Verteilwagen 23 wird nun in die Leerspeicher-Aufnahmestation lii bewegt, in der er einen Leerspeicher von einer nicht dargestellten Transporteinrichtung erhält. Dann wird der Verteilwagen 23 wieder in die Position 1 gebracht und der Leerspeicher auf die leere Lagerstellen 19 der Drehscheibe 17 geschoben.

Inzwischen ist auch der Speicher C gefüllt. Nun wird die Drehscheibe 18 um 180° gedreht, sodaß die Speicher C, D ihre Plätze tauschen. Der volle Speicher C wird von dem Verteilwagen 23 an der Position II abgeholt, zur Position IV befördert, dort in der vorstehend in Zusammenhang mit dem Speicher A beschriebenen Weise abgeholt und durch einen Leerspeicher ersetzt. Sind die Speicher B und D gefüllt, so werden sie durch Drehen der Drehscheibe 17, 18 durch die nun auf den Lagerstellen 19 und 21 befindlichen Leerspeicher ersetzt und der beschriebene Vorgang wiederholt sich.

Alle Antriebe der dargestellten Anlage werden vollautomatisch gesteuert, sodaß ein reibungsloser Ablauf gewährleistet ist.

## Patentansprüche

1. Automatische Abstapelanlage für Blechpressteile, die einzeln aus einer Presse herausgenommen werden, gekennzeichnet durch die Kombination folgender Merkmale :
a) es ist ein drehbarer Ablagetisch (5) mit mindestens zwei Ablagestellen (7, 8) für eine Mehrzahl von Blechpressteilen vorgesehen, die durch Drehen des Ablagetisches (5) wechselweise auf eine Aufnahmestation und eine Abgabestation bringbar sind,
b) jeder Ablagestelle (7, 8) ist eine Greifereinrichtung (9, 10) zugeordnet, die zwischen einer Aufnahmestellung auf der Abgabestation der Ablagestelle (7, 8) und einer Abgabestellung schwenkbar ist,
c) jeder Greifereinrichtung (9, 10) ist eine Drehscheibe (17, 18) mit mindestens zwei Speichern (A, B bzw. C, D) zugeordnet, die durch Drehen der Scheibe in eine erste, die Blechpressteile in der Abgabestellung der Greifereinrichtung (9 bzw. 10) aufnehmende Lage und in eine zweite Lage bringbar sind,
d) es ist eine Transportvorrichtung (23) vorgesehen zur wechselweisen Aufnahme der in der zweiten Lage befindlichen, beladenen Speicher und zum Ersetzen derselben durch einen Leerspeicher.

2. Abstapelanlage nach Anspruch 1, dadurch gekennzeichnet, daß die Transportvorrichtung einen zwischen den Drehscheiben (17, 18) verschiebbaren Verteilwagen (23) aufweist, der mit einer Abladestation (IV) für die beladenen Speicher und mit einer Aufnahmestation (111) für die Leerspeicher zusammenarbeitet.

3. Abstapelanlage nach Anspruch 1 und 2, dadurch gekennzeichnet, daß der Ablagetisch (5) zwei in einem Winkelabstand angeordnete Ablagestellen (7, 8) aufweist und um den gleichen Winkel in der einen und in der anderen Richtung schwenkbar ist, daß zwei Greifereinrichtungen (9, 10), eine für jede Ablagestelle, sowie zwei schrittweise um 180° drehbare Drehscheibe (17, 18), eine für jede Greifereinrichtung, vorgesehen sind, daß jede Drehscheibe mit zwei diametral angeordneten Lagerstellen (19, 20) für die verschiebbare Aufnahme jeweils eines Speichers (A, B, C, D) versehen ist, und daß der beiden Drehscheiben gemeinsame Verteilerwagen (23) in vier Positionen verschiebbar ist, nämlich eine erste Position (I), die der zweiten Lage der auf der ersten Drehscheibe (17) angeordneten Speicher gegenüberliegt, eine zweite Position (11), die der zweiten Lage der auf der zweiten Drehscheibe (18) angeordneten Speicher gegenüberliegt, eine dritte Position (111), in der Aufnahmestation für die Leerspeicher und eine vierte Position (IV), in der Abgabeposition für die beladenen Speicher.

4. Abstapelanlage nach einem oder mehreren der Ansprüche 1 bis 3, gekennzeichnet durch eine Prüfstation (26), auf der in bestimmten Intervallen Blechpressteile von einer Greifereinrichtung (9) abgelegt werden.

## Claims

1. Automatic stacking device for pressed sheet steel pieces, which are individual removed from a press, characterized by the combination of the following features :
a) a pivotal depositing table (5) with at least two depositing places (7, 8) for a plurality of pressed sheet steel pieces which can be moved alternately between a pickup station and a delivery station by turning the depositing table (5),
b) a grab device (9, 10) is associated with each depositing place (7, 8) and arranged to swivel between a pickup position at the delivery station of the depositing place (7, 8) and a delivery station,
c) a turntable (17, 18) with at least two storage devices (A, B, and C, D, resp.) is associated with each grab device (9, 10), said storage devices can be moved by rotation of the turntable into a first position at which it receives pressed sheet steel pieces at the delivery station of the grab device (9 and 10, resp.), and into a second position,
d) a conveying device (23) is provided for alternately picking up the loaded storage devices in their second position and replacing the same with an empty storage device.

2. Automatic stacking device according to claim 1, characterized in that the conveying device comprises a distributing carriage (23) which can be moved between the turntables (17,18) and which cooperates with a delivery station (IV) for unloading the loaded storage devices and with a pickup station (III) for the empty storage devices..

3. Automatic stacking device according to claims 1 and 2, characterized in that the depositing table (5) has two depositing places (7, 8) spaced apart angularly, and can be swivelled through the same angle in the one and the other direction, and that two grab devices (9, 10) one for each depositing place, and two turntables (17,

18), one for each grab device, are provided, each turntable being rotatable stepwise through 180° and provided with two diametrically arranged supports (19, 20) for the shiftable reception of one storage device (A, B ; C, D) each, and that the distributing carriage (23) common to both turntables can be moved into four positions, namely a first position (1) which is opposite to the second position of the storage devices on the first turntable (17), a second position (II) which is opposite to the second position of the storage devices on the second turntable (18), a third position (III) in the pickup station for the empty storage devices, and a fourth station (IV) in the delivery station for the loaded storage devices.

4. Automatic stacking device according to any of claims 1 to 3, characterized by an inspection station (26) at which pressed sheet steel pieces are deposited by a grab device (9) at determined intervalls.

## Revendications

1. Installation d'évacuation automatique pour pièces embouties en tôles qui sont retirées individuellement d'une presse, caractérisée par la combinaison des caractéristiques suivantes :
a) il est prévu une table réceptrice rotative (5) avec au moins deux éléments récepteurs (7, 8) pour plusieurs pièces embouties en tôle, lesquels éléments peuvent, par rotation de la table réceptrice (5), être amenés alternativement à un poste de réception et à un poste de transfert ;
b) à chaque élément récepteur (7, 8) est associé un mécanisme de préhension (9, 10) qui peut pivoter entre une position de prélèvement, au poste de transfert de l'élément récepteur (7, 8), et une position de transfert ;
c) à chaque mécanisme de préhension (9, 10) est associé un plateau rotatif (17, 18) présentant respectivement au moins deux magasins (A, B ; C, D) qui peuvent être amenés, par rotation du plateau, dans une première position où ils reçoivent les pièces embouties en tôle dans la position de transfert du mécanisme de préhension (9 ; 10), et dans une seconde position ; et
d) il est prévu un dispositif transporteur (23) pour alternativement recevoir les magasins chargés se trouvant dans la seconde position et remplacer ceux-ci par un magasin vide.

2. Installation d'évacuation selon la revendication 1, caractérisée en ce que le dispositif transporteur comporte un chariot distributeur (23) susceptible de coulisser entre les plateaux rotatifs (17, 18) et qui coopère avec un poste de déchargement (IV) pour les magasins chargés et avec un poste récepteur (III) pour les magasins vides.

3. Installation d'évacuation selon la revendication 1 ou 2, caractérisée en ce que la table réceptrice (5) présente deux éléments récepteurs (7, 8) disposés à une certaine distance angulaire l'un de l'autre et peut pivoter de cette même distance angulaire dans un sens et dans l'autre. en ce qu'il est prévu deux mécanismes de préhension (9, 10), c'est-à-dire un pour chaque élément récepteur, ainsi que deux plateaux rotatifs (17, 18), c'est-à-dire un pour chaque mécanisme de préhension, susceptibles de tourner pas à pas de 180°, en ce que chaque plateau rotatif présente deux emplacements diamétralement opposés (19, 20 ; 21, 22) destinés à recevoir chacun un magasin (A, B ; C, D) de façon que celui-ci puisse y coulisser, et en ce que le chariot distributeur (23) commun aux deux plateaux rotatifs peut être amené, en coulissant, dans quatre positions, à savoir une première position (1), qui se trouve en regard de la seconde position des magasins disposés sur le premier plateau rotatif (17), une deuxième position (II), qui se trouve en regard de la seconde position des magasins disposés sur le second plateau rotatif (18), une troisième position (III), au poste de réception pour les magasins vides, et une quatrième position (IV), au poste d'évacuation pour les magasins chargés.

4. Installation d'évacuation selon l'une quelconque des revendications 1 à 3, caractérisée par un poste de contrôle (26) où des pièces embouties en tôle peuvent être déposées par un mécanisme de préhension (9) à des intervalles de temps déterminés.
